# DEMANDE DE BREVET EUROPEEN

(11) **EP 2 524 628 A1**
(43) Date de publication de la demande: **21.11.2012**
(21) Numéro de dépôt: 12165123.6
(22) Date de dépôt: 23.04.2012
(51) Int. Cl.: A47G 1/16, A47G 1/20, A47G 1/06

(54) **Dispositif pour accrocher et pendre un tableau**

(30) Priorité: 17.05.2011 FR 1154274
(71) Demandeur: Accroche Tableau, 06160 Juan Les Pins (FR)
(72) Inventeur: Venturini, Jean-Jacques, 06160 Juan Les Pins (FR)
(74) Mandataire: de Zeeuw, Johan Diederick

(57) **Abrégé**

Dispositif (10) permettant de pendre un tableau, comprenant un élément d'accrochage tel qu'un crochet, pour accrocher le dispositif à un support et au moins deux éléments d'attache (14,15) pour accrocher ledit tableau, caractérisé en ce que le dispositif est adapté pour pendre un tableau avec un châssis comprenant un montant et dans lequel les éléments d'attache (14,15) sont fixés l'un par rapport à l'autre au dispositif pour rentrer en contact avec le châssis à distance par rapport à la connexion entre le châssis et le montant, dans un sens horizontal.

## Description

L'invention concerne un dispositif permettant de pendre un tableau, comprenant un élément d'accrochage tel qu'un crochet, pour accrocher le dispositif à un support et au moins deux éléments d'attache pour accrocher ledit tableau.

Un dispositif selon l'introduction est connu dans l'art antérieur. Un dispositif selon l'introduction est divulgué dans le document FR2939293. Ce dispositif montre un cintre adapté pour accrocher le châssis d'une toile d'artiste et pendre ladite toile d'artiste à un support, tel qu'une barre. Le dispositif selon l'art antérieur se présente sous la forme d'un cintre adapté pour pendre des vêtements, sur lequel l'on a ajouté un support de châssis, lequel support se présente sous la forme d'un élément d'attache pouvant rentrer en contact avec le châssis.

L'élément d'attache selon le document FR2939293 comporte un seul élément d'une certaine longueur. Le dispositif selon l'art antérieur n'est pas adapté pour rentrer en contact avec le centre d'un châssis dès lors que ce châssis est pourvu d'un montant et, par exemple, d'une clé de tension.

Le but de la présente invention consiste à fournir un dispositif selon l'introduction dans lequel l'accrochage entre ledit dispositif et le châssis d'un tableau est facilité, même dans le cas où ledit châssis est pourvu d'un montant et, par exemple, d'une clé de tension.

L'objet de la présente invention est un dispositif permettant de pendre un tableau, comprenant un élément d'accrochage tel qu'un crochet, pour accrocher le dispositif à un support et au moins deux éléments d'attache pour accrocher ledit tableau tout en garantissant l'horizontalité, dans lequel le dispositif est adapté pour pendre un tableau avec un châssis comprenant un montant et, par exemple, d'une clé de tension et dans lequel les éléments d'attache sont fixés l'un par rapport à l'autre au dispositif pour entrer en contact avec le châssis en laissant le passage à la connexion châssis/montant, dans un sens horizontal.
Selon l'invention, le dispositif pour pendre un tableau est pourvu d'un premier et d'un deuxième élément d'attache fixés l'un par rapport à l'autre, à une distance suffisamment large pour éviter que les éléments d'attache rentrent en contact avec le montant et la clé à la hauteur de la connexion avec le châssis. Plusieurs éléments sont présents autour de cette connexion entre le montant et le châssis. Un de ces éléments est une clé permettant une reprise de la tension de la toile sur le châssis afin de corriger les plis générés par les changements d'hygrométrie ambiante. Le dispositif selon l'invention permet d'éviter que le dispositif pour pendre le tableau n'entre en contact avec ces éléments (clé, montant) et de garantir le fonctionnement du dispositif selon l'invention.

Selon un mode de réalisation préféré, le premier et le deuxième élément d'attache sont connectés à un élément en forme de « V » inversé pour garder le dispositif à distance de la connexion entre le châssis et le montant, dans le sens vertical.

Le châssis d'un tableau est souvent pourvu d'un moyen d'accrochage de cadre du type « Caisse Américaine » positionné sur le châssis lui-même et généralement positionné en son centre, tout comme la jonction du montant. La présence d'un tel dispositif selon l'invention permet d'éviter la mise en contact avec un élément de fixation de cadre, tel qu'une tournette à poste.

Selon un mode de réalisation préféré, le dispositif est essentiellement en forme d'élément plat, dans lequel les éléments d'attache sont présents sous forme de lames recourbées.

Une façon efficace de produire le dispositif selon l'invention consiste à produire ledit dispositif sous forme d'éléments plats, dans lequel les éléments d'attache sont formés en pliant des éléments de ce dispositif plat afin d'obtenir des éléments d'attaches se présentant sous la forme de lames recourbées.

Selon un mode de réalisation préféré, le dispositif a essentiellement la forme d'un cintre.

Selon un mode de réalisation préféré, l'élément en forme de « V » inversé est pourvu d'une découpe afin de faciliter l'accrochage éventuel du dispositif sur un support en forme de clou, vis ou piton.

L'invention et ses avantages seront mieux appréciés à la lecture faite en référence aux dessins dans lesquels :
- la figure 1 représente le dispositif selon l'invention dans un premier mode de réalisation ;
- la figure 2 représente le dispositif selon la figure 1, vue du côté opposé ;
- la figure 3 représente le dispositif selon les figures 1 et 2, en vue perspective ;
- la figure 4 représente le contact entre le dispositif selon l'invention et le châssis d'un tableau ;
- la figure 5 représente une première possibilité permettant de pendre un tableau en utilisant le dispositif selon l'invention sur une barre ;
- la figure 6 représente une seconde possibilité de prendre un tableau en utilisant le dispositif selon l'invention sur un support en forme de clou
- la figure 7 représente un second mode de réalisation du dispositif selon l'invention ;
- la figure 8 représente le dispositif selon la figure 7, vu du côté opposé ;
- la figure 9 représente le dispositif selon les figures 7 et 8, en vue perspective ;
- la figure 10 représente le dispositif selon les figures 7, 8 et 9, ensemble avec un premier et un deuxième tableau ;
- la figure 11 représente l'utilisation du dispositif selon les figures 7 à 10, permettant de pendre deux tableaux sur un support tel qu'une barre.

La figure 1 montre un premier mode de réalisation du dispositif 10 selon l'invention. Le dispositif 10 se présente sous la forme d'un cintre et est pourvu d'un crochet 11 permettant de pendre le dispositif sur un support tel qu'une barre. Au côté inférieur de ce crochet, deux bras 12 et 13 sont prévus, étant pourvu chacun, en leur extrémité, d'un élément d'attache 14 et 15.

Les éléments 14 et 15 sont adaptés pour accrocher la partie haute d'un tableau à suspendre grâce au dispositif 10 selon l'invention. L'accrochage exact au châssis grâce au dispositif 10 est montré en détail en figure 4. La distance entre les éléments d'attache 14 et 15 est choisie pour être suffisamment large, évitant ainsi les problèmes d'accrochage du dispositif 10 selon l'invention avec le montant et sa clé de tension d'un châssis de tableau.

Afin de clarifier ce point, la figure 2 montre l'accrochage d'un dispositif 10 selon l'invention avec un tableau. Les éléments d'attache 14 et 15 sont mis en contact avec la partie haute 100 d'un tableau. Cette partie haute 100 est, lors de l'utilisation normale du dispositif 10 selon l'invention, essentiellement dirigée dans une direction horizontale. Le châssis du dispositif comprend ainsi un montant 101. Une toile 105 a été accrochée, sur l'ensemble de l'élément 100, à l'aide des éléments de fixation 110. Ces éléments de fixation 110 sont des clous de tapissier.

Il est possible d'ajouter une clé de tension 103 à la construction. Cette clé permet la tension ultérieure de l'élément 100 ou d'ajouter une tournette 120 assurant l'assemblage ultérieur avec un cadre de type « Caisse Américaine ».

Comme clairement indiqué en figure 2, les éléments d'attache 14 et 15 sont connectés au dispositif 10, avec une certaine distance l'un par rapport à l'autre, afin d'être sûr que les deux éléments 14 et 15 peuvent entrer en contact avec l'élément 12, sans qu'un accrochage efficace du dispositif 10 avec le châssis ne soit compromis par la présence d'une clé 103 de son montant 101 et d'une tournette 120

Par ailleurs, les bras 12 et 13, situés près du centre du dispositif 10, ont la forme d'un « V » inversé afin de maintenir une certaine distance, dans le sens vertical, avec la connexion entre les éléments 100 et 101.

Dans le cas où le châssis comporte un élément de fixation, tel qu'une tournette à poste 120, un accrochage correct du dispositif 10 avec un tableau reste possible grâce à cette forme spécifique en « V » inversé.

Les figures 1 et 2 montrent également que le dispositif 10 est pourvu, à la hauteur des bras 12 et 13 en forme de « V » inversé, d'une découpe 16. Cette découpe 16 est adaptée pour permettre l'accrochage du dispositif 10 selon l'invention sur un élément de support tel qu'un clou, vis ou piton. L'utilisation de ladite découpe 16 est montrée en figure 6.

La figure 3 montre le dispositif 10 selon les figures 1 et 2, en perspective. En figure 3, il est clairement indiqué que les éléments d'attache 14 et 15 sont adaptés pour entrer en contact avec le châssis d'un tableau.

La figure 4 montre en détail l'accrochage précis du dispositif 10 selon l'invention avec un tableau. Cette figure 4 montre également l'élément horizontal 100 du châssis d'un tableau. Le dispositif 10 entre, avec l'un des éléments 14 ou 15, en contact avec cette partie du châssis 100. La figure 4 permet de voir également, qu'une partie de l'un des éléments 14 ou 15 entre dans l'espace créé grâce à une pente, situé entre la toile 105 et l'élément 100 du châssis.

La figure 5 montre une première possibilité d'accrochage d'un tableau 150 à l'aide du dispositif 10 selon l'invention. Selon la figure 5, le tableau 150 est fixé sur un support en forme de barre 160. Le dispositif 10 selon l'invention peut, par exemple, servir à accrocher différents tableaux 150 dos à dos, tout en maintenant une distance inter-tableaux face à face relativement limitée. Le dispositif 10 selon l'invention peut également permettre de stocker les tableaux 150 qui ne sont pas complètement secs.

Le dispositif 10 selon l'invention peut servir à stocker les tableaux 150 qui sont achevés.

La figure 6 montre une seconde possibilité d'utilisation permettant de fixer un tableau 150 à l'aide du dispositif 10 selon l'invention. Selon la figure 6, un clou 161 est présent sur un support tel qu'un mur. Le clou 161 est reçu dans la découpe 16 qui fait partie du dispositif 10 selon l'invention.

La figure 7 montre un second mode de réalisation du dispositif 20 selon l'invention. Le dispositif 20 comprend un crochet 21 et deux bras 22 et 23 qui, en leur extrémité, comprennent des moyens d'attache opposés.

Le bras 22 comprend, en son extrémité, un premier moyen d'attache 24 et un deuxième moyen d'attache 27, lequel élément d'attache 27 est plus clairement visible en figure 8.

Le deuxième bras 23 comprend, en son extrémité, un premier moyen d'attache 25 et un deuxième moyen d'attache 28, lequel élément d'attache 28 est plus clairement visible en figure 8.

Les bras 22 et 23 comprennent, au centre du dispositif 20, une partie en forme de « V » inversé. Une découpe 26 est visible à la hauteur du « V » inversé du dispositif 20 selon l'invention.

La figure 8 montre le dispositif 20 selon la figure 7 vu du côté opposé.

La figure 9 montre, en perspective, un mode de réalisation 20' du dispositif 20 selon les figures 7 et 8. La figure 9 montre parfaitement le positionnement des moyens d'attache 24', 25', 27' et 28'.

La figure 10 montre, en vue de coupe, l'accrochement de deux panneaux, avec leur partie sans le châssis, aux crochets 28' et 25' du dispositif 20'.

La figure 11 montre, en perspective l'accrochement de deux panneaux 150 sur le dispositif 20' selon la figure 9, dans laquelle le dispositif 20' est accroché sur un support tel qu'une barre 160.

## Revendications

1. Dispositif (10, 20, 20') permettant de pendre un tableau (150), comprenant un élément d'accrochage tel qu'un crochet (11, 21, 21'), pour accrocher le dispositif (10, 20, 20') à un support (160) et au moins deux éléments d'attache pour accrocher ledit tableau (150), **caractérisé en ce que** le dispositif (10, 20, 20') est adapté pour pendre un tableau (150) avec un châssis comprenant un montant (101) et dans lequel les éléments d'attache (14, 15, 24, 24', 25, 25', 27, 27', 28, 28') sont fixés l'un par rapport à l'autre au dispositif (10, 20, 20') pour rentrer en contact avec le châssis à distance par rapport à la connexion entre le châssis et le montant (101), dans un sens horizontal.

2. Dispositif (10, 20, 20') selon la revendication 1, dans lequel le premier et le deuxième élément d'attache (14, 15, 24, 24', 25, 25', 27, 27', 28, 28') sont connectés à un élément en forme de « V » inversé pour garder le dispositif à distance de la connexion entre le châssis et le montant (101).

3. Dispositif (10, 20, 20') selon la revendication 1 ou 2, dans lequel le dispositif (10, 20, 20') est essentiellement en forme d'élément plat, dans lequel les éléments d'attache (14, 15, 24, 24', 25, 25', 27, 27', 28, 28') sont présents sous forme de lames courbées.

4. Dispositif (10, 20, 20') selon la revendication 1 à 3, dans lequel le dispositif (10, 20, 20') a essentiellement la forme d'un cintre.

5. Dispositif (10, 20, 20') selon l'une des revendications 1 à 4, dans lequel l'élément en forme de « V » inversé est pourvu d'une découpe (106) afin de faciliter l'accrochage du dispositif (10, 20, 20') sur un support en forme de clou.
